# EUROPÄISCHE PATENTSCHRIFT

(11) **EP 0 664 982 B1**
(45) Veröffentlichungstag und Bekanntmachung des Hinweises auf die Patenterteilung: **19.02.2003**
(21) Anmeldenummer: 94120259.0
(22) Anmeldetag: 21.12.1994
(51) Int. Cl.: A47B 88/00

(54) **Beschlag zur Befestigung einer Rückwand einer Schublade an Schubladenteilen**
Fitting for fixing a rear wall of a drawer to drawer components
Ferrure pour la fixation d'une paroi arrière d'un tiroir aux éléments du tiroir

(30) Priorität: 17.01.1994 AT 7794
(43) Veröffentlichungstag der Anmeldung: 02.08.1995
(73) Patentinhaber: Julius Blum Gesellschaft m.b.H., 6973 Höchst (AT)
(72) Erfinder: Röck, Erich, A-6973 Höchst (AT); Huber, Edgar, A-6971 Hard (AT)
(74) Vertreter: Torggler, Paul Norbert, Dr.

(56) Entgegenhaltungen:
- EP-A- 0 012 030
- EP-A- 0 470 725
- DE-U- 9 311 436
- US-A- 4 902 080

## Beschreibung

Die Erfindung bezieht sich auf einen Beschlag zur Befestigung einer Rückwand einer Schublade an Schubladenteilen wie Schubladenzargen oder Ausziehschienen einer Schublade mit einem an einem Schubladenteil befestigbaren Tragteil, der Befestigungszapfen aufweist, die in Aufnahmeöffnungen eines korrespondierenden Teiles einrasten an jeder Seite der Schublade. Ein Beschlag gemäß dem Oberbegriff des unabhängigen Anspruchs 1 ist aus der Druckschrift EP-A-0 012 030 bekannt.

Im modernen Möbelbau sind Schubladen bekannt, die zur Gänze aus Kunststoff gespritzt sind, aber auch Schubladen, deren Zargen aus Kunststoff oder einem Metall gefertigt sind und die mit einer ebenso aus Kunststoff vorgefertigten oder aus einem Metall vorgefertigten Rückwand verbunden sind.

In manchen Fällen, besonders bei der Herstellung kleinerer Serien, ist es für den Möbelhersteller ein Vorteil, wenn er, was die Breite der Schublade anbelangt, nicht auf vorgefertigte Teile angewiesen ist, d. h. daß er bei der Herstellung des Möbels ohne besonderen Aufwand Schubladen jeder beliebigen Breite herstellen kann.

Aufgabe der Erfindung ist es einen Beschlag zu schaffen, der es ermöglicht eine Rückwand, insbesondere aus einem Holzmaterial oder auch aus stranggepreßten Kunststoffen od. dgl., die in gewünschter Länge abgeschnitten wurde, in einer Schnellmontage mit einer Schubladenzarge oder mit einem der Schubladenzarge oder einer Ausziehschiene der Schublade verbundenen Adapter in einer Schnellmontage zu verbinden.

Die erfindungsgemäße Aufgabe wird dadurch gelöst, daß jeder Tragteil mittels der Befestigungszapfen mit einem an der Rückwand befestigbaren, vorzugsweise verschraubbaren Halteteil kuppelbar ist, wobei die Halteteile einen parallel zur Rückwand ausgerichteten Befestigungssteg, über den sie an der Rückwand befestigbar sind, und einen gehäuseartigen Abschnitt aufweisen, in dessen Seitenwand sich Löcher befinden, in denen die Befestigungszapfen einrasten.

Durch den erfindungsgemäßen Beschlag ist es möglich, eine Rückwand, die sozusagen als Meterware hergestellt wurde und von einem abgeschnittenen Brett einer Spanplatte oder, wie bereits erwähnt, als extrudierter Teil aus Kunststoff oder Aluminium hergestellt wurde, in das Baukastensystem einer aus vorgefertigten Teilen herzustellenden Schublade einzubeziehen.

Nachfolgend werden Ausführungsbeispiele der Erfindung anhand der Figuren der beiliegenden Zeichnungen eingehend beschrieben.

Die Fig. 1 zeigt ein Schaubild einer Schublade; die Fig. 2 zeigt eine auseinandergezogene Darstellung eines weiteren Ausführungsbeispiels einer Schublade; die Fig. 3 und 4 zeigen je ein Schaubild einer Rückwand, die Fig. 5 und 6 zeigen zwei verschiedene Ausführungsbeispiele der Halteteile, die Fig. 7 zeigt eine Seitenansicht eines Tragteiles, die Fig. 8 zeigt eine Stirnansicht eines Tragteiles, die Fig. 9 zeigt ein Schaubild eines Tragteiles, die Fig. 10 zeigt eine Stirnansicht der Relinghalterung und die Fig. 11 zeigt eine Seitenansicht der Relinghalterung an der Rückwand.

Wie aus den Figuren 1 und 2 ersichtlich, weist die Schublade in herkömmlicher Weise zwei Schubladenzargen 2, eine Frontblende 1, einen Schubladenboden 3 und eine Rückwand 6 oder 11 auf. Die Frontblende 1 ist auf herkömmliche Weise mit den Schubladenzargen 2 oder den Ausziehschienen 12, die in die Schubladenzargen 2 eingesetzt sind, verbunden. Die Ausziehschienen 12, die auf den an den Korpusseitenwänden befestigten Tragschienen 9 ablaufen, sind an ihrem hinteren Ende mit einem Adapter 13 versehen. Der Adapter 13 ist beispielsweise mit der Ausziehschiene 12 verschweißt.

Der Adapter 13 wiederum trägt den beispielsweise aus Kunststoff oder einem anderen spritzbaren Material gefertigten Tragteil 7, der mit dem Adapter 13 verschraubt, vernietet oder aufgesteckt ist.

Die Tragteile 7 weisen zum Inneren der Schublade gerichtete Befestigungszapfen 27 auf, die elastisch und vorzugsweise hakenförmig ausgeführt sind. Die Befestigungszapfen 27 weisen dabei zur Mittelebene der Schublade, die senkrecht zur Rückwand 6, 11 und senkrecht zum Schubladenboden 3 ausgerichtet ist.

Die Rückwände 6, 11 sind beide aus einem Spanplattenmaterial hergestellt und wurden von einer längeren Platte in der gewünschten Länge abgeschnitten.

Jede Rückwand 6, 11 wird vor der Montage der Schublade an ihren beiden Seiten mit Befestigungsstegen 14 der Halteteile 5, 10 verschraubt. Die Befestigungsstege 14 liegen im gezeigten Ausführungsbeispiel hinten an der Rückwand 6, 11 an.

Die Halteteile 10 sind gleich hoch wie die Schubladenzargen, während die Halteteile 5 über die Schubladenzargen 2 hinaus ragen und zur Befestigung einer Schubladenreling dienen.

Jeder Halteteil 5, 10 weist einen gehäuseartigen Teil 15 mit einer Seitenwand 16 auf. In der Seitenwand 16 befinden sich Befestigungslöcher 17, die in den Ausführungsbeispielen im Bereich der Kante 18 zwischen der Seitenwand 16 und einer parallel zur Rückwand 6, 11 ausgerichteten Abschlußwand 19 des gehäuseartigen Bereiches 15 angeordnet sind. Die gehäuseartigen Bereiche 15 sind nach hinten offen, schließen aber an der Schubladeninnenseite der Rückwand 6, 11 der inneren Abschlußfläche der Rückwand 6, 11 ab.

Weiters sind die gehäuseartigen Bereiche 15 unten mit je einer Ausnehmung 20 versehen, die bei montierten Halteteilen 5, 10 den Adapter 13 und die Ausziehschiene 12 aufnimmt.

In die Halteteile 5 ist eine Klammer 4 einsteckbar, die jeweils eine Reling 3 hält.

Jeder Halteteil 5 weist eine obere horizontal nach hinten ragende Abschlußwand 21 und eine gleich breite nach hinten weisende Seitenwand 16 auf.

In den äußeren oberen Ecken der Halteteile 5 befindet sich zwischen den Wänden 16, 21 ein Schlitz 22.

In die Schlitze 22 sind die Klammern 4 eingeschoben. Die Klammern 4 weisen einen Mittelsteg 23 und zwei V-förmig abstehende Haltestege 24 auf sowie einen Zylinderabschnitt 25 mit einer Basisfläche von 270°.

Die Klammern 4 werden derart auf die Ecken der Halteteile 5 aufgeschoben, daß der Mittelsteg 23 durch den Schlitz 22 ragt und sich die Haltestege 24 an der Innenseite der Wand 16, 21 abstützen. Der Zylinderabschnitt 25 der Klammer 4 liegt außen an den Wänden 16, 21 an.

Im gezeigten Ausführungsbeispiel ist an den Klammern 4 ein Zapfen 26 angeordnet, auf den die Reling 3 aufgeschraubt ist und der die Reling 3 unmittelbar trägt.

## Patentansprüche

1. Beschlag zur Befestigung einer Rückwand einer Schublade an Schubladenteilen wie Schubladenzargen oder Ausziehschienen einer Schublade mit einem an einem Schubladenteil befestigbaren Tragteil (7), der Befestigungszapfen (27) aufweist, die in Befestigungslöchern (17) eines korrespondierenden, an der Rückwand befestigbaren Halteteiles (5, 10) einrasten an jeder Seite der Schublade, **dadurch gekennzeichnet, daß** die Halteteile (5, 10) parallel zur Rückwand (6, 11) ausgerichtete Befestigungsstege (14) aufweisen, die in Montagelage außen an der Rückwand (6, 11) anliegen und über die sie mit der Rückwand (6, 11) verbunden, vorzugsweise verschraubt sind, und gehäuseartige Abschnitte (15) mit je einer in Montagelage parallel zur Rückwand (6, 11) ausgerichteten Abschlußwand (19), die in Montagelage mit der Schubladeninnenseite der Rückwand (6, 11) abschließt und mit je einer in Montagelage von der Stirnseite der Rückwand (6, 11) entfernten Seitenwand (16) in der sich die Befestigungslöcher (17) befinden, in denen die Befestigungszapfen (27) von außen einrasten.

2. Beschlag nach Anspruch 1, **dadurch gekennzeichnet, daß** die Befestigungslöcher (17) zumindestens teilweise im Kantenbereich (18) zwischen der Seitenwand (16) und der an die innere Sichtfläche der Rückwand anschließenden Wand (19) des gehäuseartigen Abschnittes (15) angeordnet sind.

3. Beschlag nach Anspruch 1 oder 2, **dadurch gekennzeichnet, daß** die Halteteile (5) höher als die Tragteile (7) sind und in der oberen äußeren Ecke des gehäuseartigen Abschnittes (15) ein horizontaler Schlitz (22) vorgesehen ist, in den eine Klammer (4) eingeschoben ist, die das hintere Ende einer Reling (3) hält.

4. Beschlag nach Anspruch 3, **dadurch gekennzeichnet, daß** die Klammer (4) einen Mittelsteg (23) mit zwei V-förmig abstehenden Haltestegen (24), die sich an der äußeren Seitenwand (16) und der oberen Abdeckwand (21) des gehäuseartigen Teiles (15) abstützen, aufweist und einen horizontal ausgerichteten Zylinderabschnitt (25) mit einer Basisfläche von 270°.

5. Beschlag nach Anspruch 1, **dadurch gekennzeichnet, daß** die Befestigungszapfen (27) der Tragteile (7) in den Löchern (17) der Seitenwand (16) federnd einschnappen.

6. Beschlag nach einem der Ansprüche 1 bis 5, **dadurch gekennzeichnet, daß** die Befestigungszapfen (27) der Tragteile (7) zu der Mittelebene der Schublade weisen, die senkrecht zur Rückwand (6, 11) und senkrecht zum Schubladenboden (3) ausgerichtet ist.

## Claims

1. Fitting for fixing a rear wall of a drawer on drawer parts as drawer sides or runners of a drawer with a supporting part (7) which can be fixed on a drawer part and has fixing lugs (27) which engage in fixing holes (17) of a corresponding holding part (5, 10) which can be fixed on the rear wall on each side of the drawer, **characterised in that** the holding parts (5, 10) have fixing flanges (14) which are aligned parallel with the rear wall (6, 11) and rest externally against the rear wall (6,11) in mounted position and by which the holding parts are fixed to the rear wall (6, 11), preferably screwed, and housing-like portions (15) with one closure wall (19) each that is in mounted position aligned parallel with the rear wall (6, 11) and closes off the inner surface of the rear wall (6, 11) and with one side wall (16) each that is in mounted position disposed in a distance from the front of the rear wall (6, 11), in which side walls are located the fixing holes (17) in which the fixing lugs (27) engage extemally.

2. Fitting according to claim 1 **characterised in that** the fixing holes (17) are disposed at least partly in the edge region (18) between the side wall (16) and a wall (19) of the housing-like region (15), which wall adjoins the inner visible surface of the rear wall.

3. Fitting according to claim 1 or 2 **characterised in that** the holding parts (5) are higher than the supporting parts (7) and in the upper outer corner of the housing-like portion (15) there is provided a horizontal slot (22) into which is inserted a clip (4) which holds the rear end of a rail (3).

4. Fitting according to claim 3 **characterised in that** the clip (4) has a central web (23) with two holding arms (24), which spread in a V shape and are supported on the outer side wall (16) and the upper covering wall (21) of the housing-like part, and a horizontally aligned cylindrical portion (25) with a base surface of 270° C.

5. Fitting according to claim 1 **characterised in that** the fixing lugs (27) of the supporting parts (7) snap resiliently into the holes (17) in the side wall (16).

6. Fitting according to one of claims 1 to 5 **characterised in that** the fixing lugs (27) of the supporting parts (7) point towards the central plane of the drawer which is aligned perpendicular to the rear wall (6, 11) and perpendicular to the drawer base (3).

## Revendications

1. Une ferrure pour la fixation de la paroi arrière d'un tiroir à des éléments du tiroir, tels que les encadrements ou les rails coulissants d'un tiroir, au moyen d'un élément de support (7), pouvant être fixé sur un élément du tiroir, qui comporte des chevilles de fixation (27), s'engageant dans les orifices de fixation (17) d'un élément de maintien (5, 10) correspondant, pouvant être fixé à la paroi arrière, de chaque côté du tiroir, **caractérisée en ce que** les éléments de maintien (5, 10) comportent des barrettes de fixation (14), orientées de manière parallèle par rapport à la paroi arrière (6, 11), qui reposent, à l'état monté, sur la paroi arrière (6, 11), à l'extérieur, et par le biais desquelles ils sont assemblés, vissés de préférence, à la paroi arrière (6, 11), et des segments à mode de boîtier (15) avec chacun, à l'état monté, une paroi de fermeture (19) orientée parallèlement à la paroi arrière (6, 11) qui, à l'état monté, se termine par la face interne de la paroi arrière (6, 11), et avec chacun une paroi latérale (16) éloignée, à l'état monté, de la face frontale de la paroi arrière (6, 11) ; dans la paroi latérale se trouvent des orifices de fixation (17) dans lesquels s'engagent les chevilles de fixation (27).

2. Une ferrure selon la revendication 1 **caractérisée en ce que** les orifices de fixation (17) sont disposés au moins de manière partielle près des arêtes (18) entre la paroi latérale (16) et la paroi (19)contiguë à la face visible interne de la paroi arrière, du segment à mode de boîtier (15).

3. Une ferrure selon la revendication 1 ou 2 **caractérisée en ce que** les éléments de maintien (5) sont plus hauts que les éléments de support (7) et qu'une fente horizontale (22) est prévue, dans le coin externe supérieur du segment à mode de boîtier (15), dans laquelle est insérée une bride de fixation (4) qui maintient l'extrémité arrière d'un barreau (3).

4. Une ferrure selon la revendication 3 **caractérisée en ce que** la bride de fixation (4) comporte une barre médiane (23) avec deux barres de maintien (24) écartées formant un V, qui s'appuient sur la paroi latérale externe (16) et la paroi de recouvrement supérieure (21) de l'élément à mode de boîtier (15), ainsi qu'un segment de cylindre (25), orienté à l'horizontale, avec un plan basal de 270°.

5. Une ferrure selon la revendication 1 **caractérisée en ce que** les chevilles de fixation (27) des éléments de support (7) s'enclenchent dans les orifices (17) de la paroi latérale (16) de manière élastique.

6. Une ferrure selon les revendications 1 à 5 **caractérisée en ce que** les chevilles de fixation (27) des éléments de support (7) sont orientées par rapport au plan médian du tiroir qui est dirigé à la perpendiculaire à la paroi arrière (6, 11) et au fond du tiroir (3).
